# EUROPÄISCHE PATENTSCHRIFT

(11) **EP 1 051 562 B1**
(45) Veröffentlichungstag und Bekanntmachung des Hinweises auf die Patenterteilung: **06.03.2002**
(21) Anmeldenummer: 98963457.1
(22) Anmeldetag: 14.11.1998
(51) Int. Cl.: F01N 1/02

(54) **SCHALLDÄMPFER MIT EINEM NEBENSCHLUSSRESONATOR**
SILENCER WITH A SHUNT RESONATOR
SILENCIEUX AVEC RESONATEUR EN DERIVATION

(30) Priorität: 24.11.1997 DE 19751940
(43) Veröffentlichungstag der Anmeldung: 15.11.2000
(73) Patentinhaber: FILTERWERK MANN & HUMMEL GmbH, 71631 Ludwigsburg (DE)
(72) Erfinder: ALEX, Matthias, D-74074 Heilbronn (DE); FÜSSER, Rolf, D-76332 Bad Herrenalb (DE)
(74) Vertreter: Voth, Gerhard, Dipl.-Ing.
(86) Internationale Anmeldenummer: EP9807296
(87) Internationale Veröffentlichungsnummer: WO9927237

(56) Entgegenhaltungen:
- DE-A- 2 508 261
- DE-B- 1 147 769
- DE-B- 1 244 476
- DE-C- 739 460
- US-A- 2 765 044
- US-A- 4 209 076
- US-A- 4 231 447
- US-A- 4 892 168

## Beschreibung

### Stand der Technik

Die Erfindung betrifft einen Schalldämpfer mit einem Nebenschlussresonator nach der Gattung des Hauptanspruches.

Es ist aus der DE 1 147 769 ein Resonator bekannt, welcher zur Dämpfung von Schallfrequenzen in strömenden Gasen vorgesehen ist. Hierzu weist der Resonator einen, um eine gasführende Leitung im Nebenschluss angeordneten Resonatorraum auf. Von dieser gasführenden Leitung gehen Rohrelemente aus, welche in den Resonatorraum hineinragen und die Leitung mit dem Resonatorraum verbinden. Die Abmessungen der Rohrelemente und deren Anzahl wird durch die gewünschte Resonanzfrequenz bestimmt. Die Anordnung mehrerer Rohrelemente kann in einer Ebene senkrecht zur Strömungsrichtung erfolgen. Bei weiteren Ausbildungen können auch mehrere nebeneinanderliegende Reihen von Rohrelementen angeordnet sein.

Diese Rohrelemente sind einzeln mit der Leitung verbunden, was in der Herstellung des Resonators aufwendig und teuer ist.

### Aufgabenstellung

Der Erfindung liegt die Aufgabe zugrunde, einen Schallddämpfer der eingangs genannten Art so auszubilden, dass dieser einfach und kostengünstig hergestellt werden kann.

### Vorteile der Erfindung

Der erfindungsgemäße Schalldämpfer ist in vorteilhafter Weise geeignet, ausgehend von der gattungsgemäßen Art, die gestellte Aufgabe mit den kennzeichnenden Merkmalen den Hauptanspruchs zu lösen. Dadurch, dass die akustisch wirksamen Öffnungen im Ansaugkanal aus Rohrelementen bestehen, die sich vom Ansaugkanal in das Gehäusevolumen des Nebenschlussresonators erstrecken, kann durch eine geeignete Bemessung und Anordnung dieser Rohrelemente das Dämpfungsverhalten positiv beeinflusst werden.

Die veränderbaren Rohrelemente als Öffnungen im Ansaugkanal sind vor allem deswegen vorteilhaft, weil damit der Nebenschlussresonator, auch Helmholtz-Resonator im Nebenschluß genannt, auf einfache Weise zur Dämpfung auch niederer Frequenzen abgestimmt werden kann.

Hergestellt werden kann der erfindungsgemäße Schalldämpfer dadurch, dass der Bereich mit den Rohrelementen im schallführenden Kanal als Spritzgussformteil zwischen zwei Enden im Ansaugkanal einfügbar ist und dass das umschließende Gehäusevolumen des Nebenschlussresonators mit jeweils einer Gehäusehälfte an jeweils einem Ende des Kanals angebracht sind und die beiden Gehäusehälften unter Einschluss des Spritzgussformteils fest zusammerifügbar sind.

Das Volumen des Nebenschlussresonators ist durch den Ringraum zwischen dem Ansaugkanal und dem äußeren Gehäuse definiert, wobei die Gestaltung des akustischen Halses durch die Rohrelemente eine vorrangige Stellung einnimmt. Die Anzahl und Lage der Rohrelemente sowie ihre Länge und ihr Durchmesser sind dabei in vorteilhafter Weise so gewählt, dass sich ihre akustischen Dämpfungsgewinne in einem vorgegebenen Frequenzbereich ausbilden.

Um auch sogenannte Einbruchfrequenzen mit Dämpfungsverlusten beiderseits der Resonanzfrequenz vorteilhaft auszunutzen, kann die Lage der Rohrelemente im Verhältnis zur Mitte des Nebenschlussresonators in Längsrichtung so verschoben werden, dass auftretende Dämpfungsverluste durch Zusammenwirkung mit weiteren, den Schalldämpfer umgebenden Bauteilen in Frequenzbereiche verlagert sind, in denen dies nicht störend wirkt; im günstigsten Fall kann dies wiederum zu einem Dämpfungsgewinn führen.

Bei einer besonders vorteilhaften Ausführungsform ist der schallführende Kanal der Ansaugkanal für die Ansaugluft eines Verbrennungsmotors und die zu dämpfenden Schallemissionen werden durch die Ansaugimpulse der einzelnen

Zylinder, insbesondere eines Dieselmotors, hervorgerufen.

Um eine einfache Gestaltungsmöglichkeit der Rohrelemente zu erreichen können die Rohrelemente auch separat hergestellt werden und einzeln bei der Herstellung des Spritzgussformteils angefügt und umspritzt werden.

### Zeichnung

Ein Ausführungsbeispiel des erfindungsgemäßen Schalldämpfers mit einem Nebenschlussresonator wird anhand der Figur der Zeichnung erläutert. Es zeigen:
Figur 1 einen Schnitt durch einen Ansaugkanal für die Ansaugluft eines Verbrennungsmotors mit Rohrelementen im Nebenschlussresonator;
Figur 2 einen Detailschnitt durch den Ansaugkanal im Bereich der Rohrelemente und
Figur 3 ein Diagramm des Dämpfungsverlaufs in Abhängigkeit von der Frequenz bei verschiedenen Anordnungen der Rohrelemente.

### Beschreibung des Ausführungsbeispiels

In Figur 1 der Zeichnung ist ein Ansaugkanal 1 als Schallkanal dargestellt, der für die Zuführung von Ansaugluft 2 eines hier nicht näher erläuterten Verbrennungsmotors sorgt. Der Ansaugkanal 1 ist an jeweils einem Ende 3 und 4 unterbrochen und schließt ein Spritzgussformteil 5 ein, das mit Rohrelementen 6 als schallführende Öffnungen versehen ist. Das Spritzgussformteil 5 ist mit Gehäuseteilen 7 und 8 umgeben, die an den Rohrenden 3 und 4 fest angebracht sind und an einer Nahtstelle 9 dicht miteinander verbunden sind. Die Mitte des Bereichs in dem die Rohrelemente 6 angeordnet sind befindet sich hier nicht mittig innerhalb der Gehäuseteile 7 und 8; als Bezugsgröße ist hier das Maß a, als Abstand von der Erregerseite, angegeben.

Das Gehäusevolumen zwischen den Gehäuseteilen 7 und 8 und dem Spritzgussformteil 5 sowie den anschließenden Bereichen des Ansaugkanals 1 bildet für die Schallschwingungen der pulsierenden Ansaugluft einen Nebenschlussresonator 10. Die Funktionsweise des erfindungsgemäßen Schalldämpfers soll im Folgenden auch anhand Figur 2, die das Formteil 5 im Schnitt zeigt und anhand Figur 3, die ein Dämpfungsdiagramm der Schallschwingungen zeigt, erläutert werden.

Das Dämpfungsverhalten der aus der Figur 1 ersichtlichen Anordnung kann durch die Anzahl, die Lage und die Abmessungen der Rohrelemente 6 beeinflusst werden. Die hier zugrundeliegende Formel zur Berechnung der Resonanzfrequenz fᵣₑₛ des Schalldämpfers lautet:${\text{f}}_{\text{res}} \text{= 340/2π * √A/ L*V,}$ wobei
A die Summe der akustisch wirksamen Fläche der Rohrelemente 6,
L die Länge der Rohrelemente 6 und
V das Gehäusevolumen den Nebenschlussresonators 10 darstellt.

Zusätzlich zu einer Vergrößerung des Gehäusevolumens V kann somit eine wachsende Länge L der Rohrelemente 6 eine Absenkung der Resonanzfrequenz fᵣₑₛ bewirken. Das hat für die Anwendung bei Verbrennungsmotoren Vorteile, weil der Nebenschlussresonator 10 vornehmlich in seinem Resonanzbereich zur Dämpfung beiträgt und die hohen Schallenergien im Ansaugkanal bei relativ niedrigen Frequenzen auftreten.

Aus der Anzahl der Rohrelemente 6 und damit der Öffnungen ergibt sich die Summe aller Öffnungsflächen und damit die akustisch wirksame Fläche A. Durch die Länge L der einzelnen Rohrelemente 6 wird insgesamt die akustisch wirksame Länge festgelegt. Bei einem vorgegebenen Gehäusevolumen V, einem festem Durchmesser D der Rohrelemente 6 und mit einer entsprechend gewählten Länge L der Rohrelemente 6 kann somit ein optimaler Dämpfungsbereich für den Schalldämpfer eingestellt werden.

Im Diagramm nach der Figur 3 sind beispielhaft unterschiedliche Ausgestaltungen der Anordnung mit den Rohrelementen 6 gezeigt. Die Schalldämpfung in (dB) ist hier über der Frequenz f aufgetragen. in einer Kurve 11 ist der Dämpfungsverlauf für eine Anordnung mit einer Reihe von Rohrelementen 6, in einer Kurve 12 ist eine Anordnung mit zwei Reihen von Rohrelementen 6 und in einer Kurve 13 ist eine Anordnung mit sechs Reihen der Rohrelemente 6 dargestellt. Es ist hieraus ersichtlich, dass mit einer zunehmenden Anzahl von Reihen mit Rohrelementen 6 der Bereich der Dämpfung, entsprechend der oben angegebenen Formel nahezu direkt proportional zur Zahl der Reihen, zu höheren Frequenzen wandert und dabei breiter wird.

Wie das Diagramm nach der Figur 3 auch zeigt, treten neben Dämpfungsgewinnen bei dieser Anordnung auch Dämpfungsverluste auf. Die Lage der sogenannten Einbruchfrequenzen f_{A} und f_{B}, bei denen diese Dämpfungsverluste auftreten, kann durch die Breite und Lage des Bereichs in dem die Rohrelemente 6 im Ansaugkanal 1 und somit auch innerhalb des Nebenschlussresonators 10 liegen, beeinflusst werden.

Vor allem das aus der Figur 1 ersichtliche Maß a und die Anzahl z der Rohrelemente 6 können hier derart verändert werden, dass die unerwünschten Dämpfungsverluste in Frequenzbereiche verschoben werden, in denen dies weniger störend ist. Erhöht man beispielsweise die Anzahl z der Reihen oder den Durchmesser D der Rohrelemente 6 wird die Resonanzfrequenz fᵣₑₛ größer wegen der somit vergrößerten akustisch wirksamen Fläche A. Ändert man jedoch die Lage des Bereichs der Rohrelemente 6 aus der Mittenlage im Nebenschlussresonator 10 heraus, so hat es zwar keinen zu berücksichtigenden Einfluß auf die Resonanzfrequenz fᵣₑₛ, wohl aber auf die Lage der Einbruchfrequenzen f_{A} und f_{B}. Entscheidend ist hier das Maß a, das die Lage des Bereichs der Rohrelemente 6 relativ zu der Erregerseite im Ansaugkanal 1 angibt.

Anordnungen mit dem erfindungsgemäßen Nebenschlussresonator nach der oben beschriebenen Art finden Anwendung in Ansaugsystemen, die eine Vielzahl von weiteren Bauteilen aufweisen und deren Bauteile sich gegenseitig beeinflussen. In derartig komplexen Systemen kann ein Nebenschlussresonator 10 auch bei bestimmten Frequenzlagen mit Dämpfungsverlusten die überraschende Wirkung einer erwünschten Dämpfung anstatt einer Schallverstärkung haben. Wenn, wie im erfindungsgemäßen Ausführungsbeispiel, dieser Effekt berechenbar und damit beeinflussbar ist, kann dies in vorteilhafter Weise ausgenutzt werden.

### Bezugszeichenliste

- 1 =: schallführender Kanal (Ansaugkanal)
- 2 =: Ansaugluft
- 3 =: Ende des Ansaugkanals 1
- 4 =: Ende des Ansaugkanals 1
- 5 =: Spritzgussformteil
- 6 =: Rohrelemente
- 7 =: Gehäusehälfte
- 8 =: Gehäusehälfte
- 9 =: .....
- 10 =: Nebenschlussresonator
- 11 =: Kurve eines Dämpfungsverlaufs
- 12 =: Kurve eines Dämpfungsverlaufs
- 13 =: Kurve eines Dämpfungsverlaufs

## Patentansprüche

1. Schalldämpfer mit einem Nebenschlußresonator, bei dem
- der Nebenschlußresonator (10) durch ein äußeres, den schallführenden Kanal (1) in einem vorgegebenen Bereich umschließendes Gehäusevolumen gebildet ist, und bei dem
- der schallführende Kanal (1) mit dem Nebenschlußresonator (10) über Öffnungen (6) verbunden ist,
- die Öffnungen aus Rohrelementen (6) bestehen, die sich vom schallführenden Kanal (1) in das Gehäusevolumen des Nebenschlußresonators (10) erstrecken,
**dadurch gekennzeichnet, daß**
- der Bereich mit den Rohrelementen (6) im schallführenden Kanal (1) als Spritzgußformteil (5) zwischen zwei Enden (3,4) des Kanals (1) einfügbar ist und **daß**
- das umschließende Gehäusevolumen des Nebenschlußresonators (10) mit jeweils einer Gehäusehälfte (7, 8) an jeweils einem Ende (3,4) des Kanals (1) angebracht sind und die beiden Gehäusehälften (7,8) unter Einschluß des Spritzgußformteils (5) fest zusammenfügbar sind.

2. Schalldämpfer nach Anspruch 1, **dadurch gekennzeichnet, daß**
- die Anzahl und Lage der Rohrelemente (6) sowie ihre Länge (L) und ihr Durchmesser (D) so gewählt sind, daß sich ihre akustische Dämpfungsgewinne in einem vorgegebenen Frequenzbereich ausbildet.

3. Schalldämpfer nach Anspruch 1 oder 2, **dadurch gekennzeichnet, daß**
- die Lage der Rohrelemente (6) im Verhältnis zur Mitte des Nebenschlußresonators (10) in Längsrichtung so gewählt ist, daß auftretende Dämpfungsverluste in Frequenzbereichen verlagert sind, die in Zusammenwirkung mit den, den Schalldämpfer umgebenden Bauteilen wiederum zu einem Dämpfungsgewinn führen.

4. Schalldämpfer nach einem der vorangehenden Ansprüche, **dadurch gekennzeichnet, daß**
- der schallführende Kanal der Ansaugkanal (1) für die Ansaugluft eines Verbrennungsmotors ist und die zu dämpfenden Schallemissionen durch die Ansaugimpulse der einzelnen Zylinder, insbesondere eines Dieselmotors hervorgerufen werden.

5. Schalldämpfer nach einem der vorangehenden Ansprüche, **dadurch gekennzeichnet, daß**
- die Rohrelemente (6) separat hergestellt sind und einzeln bei der Herstellung des Spritzgußformteils (5) angefügt und umspritzt werden.

## Claims

1. Silencer, having a bypass resonator, wherein
- the bypass resonator (10) is formed by an external housing chamber, which surrounds the sound-conducting duct (1) in a prescribed region, and wherein
- the sound-conducting duct (1) is connected to the bypass resonator (10) via openings (6), and
- the openings comprise tubular elements (6) which extend from the sound-conducting duct (1) into the housing chamber of the bypass resonator (10),
**characterised in that**
- the region provided with the tubular elements (6) in the sound conducting duct (1) is insertable as a shaped injection-moulded component part (5) between two ends (3,4) of the duct (1), and **in that**
- the surrounding housing chamber of the bypass resonator (10) is mounted with one respective housing half (7,8) on each respective end (3,4) of the duct (1), and the two housing halves (7,8) are securedly interconnectable with the incorporation of the shaped injection-moulded component part (5).

2. Silencer according to claim 1, **characterised in that**
- the number and position of the tubular elements (6) as well as their length (L) and their diameter (D) are so selected that their acoustic damping gains are achieved in a prescribed frequency range.

3. Silencer according to claim 1 or 2, **characterised in that**
- the position of the tubular elements (6) relative to the centre of the bypass resonator (10), when viewed with respect to the longitudinal direction, is so selected that any damping losses which occur are displaced into frequency ranges which, in turn, lead to a damping gain in co-operation with the component parts surrounding the silencer.

4. Silencer according to one of the preceding claims, **characterised in that**
- the sound-conducting duct is the intake duct (1) for the intake air of an internal combustion engine, and the sound emissions to be damped are caused by the intake pulses of the individual cylinders, more especially of a diesel engine.

5. Silencer according to one of the preceding claims, **characterised in that**
- the tubular elements (6) are produced separately and are added individually during the production of the shaped injection-moulded component part (5) and extrusion-coated.

## Revendications

1. Silencieux équipé d'un résonateur en dérivation selon lequel
- le résonateur en dérivation (10) est un boîtier formant un volume, extérieur, entourant dans une zone prédéterminée le canal du son (1) et
- le canal du son (1) est relié au résonateur en dérivation (10) par des ouvertures (6),
- les ouvertures sont formées par des éléments tubulaires (6) partant du canal du son (1) pour déboucher dans le volume du boîtier formant le résonateur en dérivation (10),
**caractérisé en ce que**
- la zone du canal du son (1), munie des éléments tubulaires (6), est insérée comme pièce injectée (5) entre deux extrémités (3, 4) du canal (1) et
- le volume de boîtier enveloppant formant le résonateur en dérivation (10) est monté chaque fois avec une moitié de boîtier (7, 8) à chaque extrémité (3, 4) du canal (1) et les deux moitiés de boîtier (7, 8) sont réunies solidairement en emprisonnant la pièce injectée (5).

2. Silencieux selon la revendication 1,
**caractérisé en ce que**
- le nombre et la position des éléments tubulaires (6) ainsi que leur longueur (L) et leur diamètre (D) sont choisis pour que leur gain d'amortissement acoustique se développe dans une plage de fréquences prédéterminée.

3. Silencieux selon l'une quelconque des revendications 1 ou 2,
**caractérisé en ce que**
la position des éléments tubulaires (6) par rapport au milieu du résonateur en dérivation (10), dans la direction longitudinale, est choisie pour que les pertes par amortissement produit soient déplacées dans des plages de fréquences qui, en coopérant avec les pièces entourant le silencieux, se traduisent de nouveau par un gain d'amortissement.

4. Silencieux selon l'une quelconque des revendications précédentes,
**caractérisé en ce que**
le canal du son est le canal d'admission (1) de l'air aspiré par un moteur à combustion interne et les émissions sonores à amortir sont engendrées par les impulsions d'aspiration des différents cylindres, notamment d'un moteur Diesel.

5. Silencieux selon l'une quelconque des revendications précédentes,
**caractérisé en ce que**
- les éléments tubulaires (6) sont fabriqués séparément et sont ajoutés séparément lors de la réalisation de la pièce injectée (5) pour être enrobés par injection.
